# EUROPÄISCHE PATENTSCHRIFT

(11) **EP 1 742 751 B1**
(45) Veröffentlichungstag und Bekanntmachung des Hinweises auf die Patenterteilung: **14.07.2010**
(21) Anmeldenummer: 05735723.8
(22) Anmeldetag: 25.04.2005
(51) Int. Cl.: B22D 11/055

(54) **GEKÜHLTE STRANGGIESSKOKILLE**
COOLED CONTINUOUS CASTING MOLD
COQUILLE REFROIDIE, DESTINEE A LA COULEE CONTINUE

(30) Priorität: 04.05.2004 DE 102004021899
(43) Veröffentlichungstag der Anmeldung: 17.01.2007
(73) Patentinhaber: SMS Siemag AG, 40237 Düsseldorf (DE)
(72) Erfinder: STREUBEL, Hans, 40699 Erkrath (DE); SEARS, Jim, Tarpon Springs, FL 34689 (US)
(74) Vertreter: Klüppel, Walter
(86) Internationale Anmeldenummer: PCT/EP2005/004413
(87) Internationale Veröffentlichungsnummer: WO 2005/107978

(56) Entgegenhaltungen:
- DE-C- 4 127 333
- PATENT ABSTRACTS OF JAPAN Bd. 1997, Nr. 06, 30. Juni 1997 (1997-06-30) -& JP 09 047848 A (MITSUBISHI HEAVY IND LTD), 18. Februar 1997 (1997-02-18)

## Beschreibung

Die Erfindung betrifft eine gekühlte Stranggießkokille zum Gießen von Metall, insbesondere Stahl, mit einem aus jeweils zwei sich gegenüberliegenden Breitseiten und Schmalseiten gebildeten Gießformat. Die Breitseiten weisen einen für die maximale Gießbreite ausgelegten Kühlbereich auf mit mehreren sich in Gießrichtung erstreckenden, an einen Kühlmittelkreislauf angeschlossenen Kühlkanälen mit Zu- und Ablaufkanälen. Die Schmalseiten sind zur Einstellung der gewünschten Gießbreite verstellbar.

Bei allen Brammenkokillen (Dünn-, Mittel-, Dickbrammen) ist die Kokillenkühlung der Breitseiten für die maximale Gießbreite ausgelegt. Beim Gießen einer Bramme mit einer Gießbreite, die kleiner als die maximale Gießbreite ist, ist die intensive Kokillenkühlung auch außerhalb der verstellbaren Schmalseite wirksam. Der Kühlbereich ist damit breiter als die aktuelle Gießbreite. Es wird folglich auch dort intensiv gekühlt, wo kein Wärmeangebot des Stranges vorliegt.

Dies führt dazu, dass es an den Breitseiten in der Nähe der Schmalseiten infolge des zweidimensionalen Wärmestroms zu einem deutlichen Temperaturabfall kommt. Abhängig vom Temperaturniveau auf den Breitseiten und deren Wandstärke zwischen Arbeitsseite und Kühlkanal, wobei die Kokillenplatten aus einem Kupferwerkstoff gefertigt sind, kann der Temperaturabfall in unmittelbarer Nähe der Schmalseiten bis zu 200°C und mehr betragen.

Aufgrund solcher Temperaturabfälle sind keine gleichmäßigen Aufschmelzbedingungen mehr für das Gießpulver gegeben, die aber Voraussetzung für eine gute und gleichmäßige Oberflächenqualität des Strangproduktes sind.

Da bei kleineren Gießformaten die gleichen Wassermengen wie bei der maximalen Formatbreite gefahren werden, sind bei dieser Fahrweise unnötig hohe Wassermengen erforderlich. Diese sind letztendlich zum Abkühlen des Stranges nicht notwendig und verschlechtern darüber hinaus das gleichmäßige Aufschmelzen des Gießpulvers.

Die japanische Druckschrift JP 09 04 7848 offenbart eine Bandstranggießkokille, deren Schmalseiten zusammen mit Absperrelementen für Kühlkanäle verfahrbar sind.

Aus der DE 41 27 333 C2 ist eine Stahlstranggießkokille bekannt, deren Formwände mit mehreren sich von oben nach unten erstreckenden, an einen Kühlwasserkreislauf angeschlossenen Kühlbohrungen versehen sind und die somit einen sich über die Breitseiten erstreckenden Kühlbereich bilden. Hier wird vorgeschlagen, im Bereich der höchsten Temperaturbelastung der Kokille, d.h. der Heizzone, den Durchlassquerschnitt der Kühlbohrungen durch Verdrängerstäbe zu verkleinern, um an diesen Stellen die Fließgeschwindigkeit des Kühlwassers zu erhöhen und den Wärmeabtransport zu erhöhen.

Der Erfindung liegt die Aufgabe zugrunde, eine aus dem Stand der Technik bekannte Stranggießkokille für Brammenformate bereitzustellen, welche die Herstellung von Brammen mit unterschiedlichen Breiten ermöglicht, wobei eine gleichmäßigere Arbeitstemperatur für die Breitseiten einstellbar ist und insbesondere ein starker Temperaturabfall in der Nähe der Schmalseiten reduziert wird.

Diese Aufgabe wird durch die Stranggießkokille mit den Merkmalen des Anspruchs 1 gelöst. Vorteilhafte Weiterentwicklungen sind in den Unteransprüchen beschrieben.

Gemäß der Erfindung wird vorgeschlagen, dass zur Einstellung eines gießbreitenabhängigen Kühlbereichs bzw. einer formatbreitenabhängigen Kühlwasserbreite die Kühlkanäle und/oder die Zu- und/oder die Ablaufkanäle der Kokillenbreitseiten im Verstellbereich der Schmalseiten und auch innerhalb des Gießformates zumindest teilweise bzw. vollständig absperrbar sind. Die Absperrung kann in der Kokillenplatte, der Stahlzwischenplatte einer Kassettenkokille und/oder dem Wasserkasten erfolgen. Die Absperrung kann im Vorlauf- oder im Rücklauf der Kokille erfolgen.

Die Absperrung soll möglich sein zwischen einem Bereich der Schmalseitenplatten bis zur maximalen Kühlbreite. Eine Absperrung ist auch möglich in einem schmalseitennahen Bereich, der über die eigentliche Schmalseite in das Gießformat hinausgehen kann, bis zur maximalen Kühlbreite.

Indem das Kühlmedium, insbesondere Kühlwasser, im Schmalseitenbereich und außerhalb des Gießformates abgesperrt bzw. stark reduziert wird, wird die Temperatur der Arbeitsseite der Breitseiten im Bereich der Schmalseite vergleichmäßigt. Aufgrund der gleichmäßigeren Temperaturverteilung auf der Arbeitsseite der Breitseiten im Badspiegelbereich wird das Aufschmelzen des Gießpulvers und damit die Oberflächenqualität des Gießprodukts verbessert.

Ein Vorteil ergibt sich insbesondere beim Gießen von kleinen Gießformaten. Durch die formatbreitenabhängige Kühlwasserbreitenanpassung kann der Kühlmediumbedarf, insbesondere Wasserbedarf, reduziert werden und/oder die Wassergeschwindigkeit erhöht werden. Dies ist insbesondere bei konstanter Gießleistung von Bedeutung, da bei kleinen Gießbreiten mit höheren Gießgeschwindigkeiten höhere Wassergeschwindigkeiten möglich sind. Mit den höheren Wassergeschwindigkeiten kann der Wärmeübergang erhöht werden und somit die Temperaturerhöhung der Arbeitsseite infolge der höheren Gießgeschwindigkeit zumindest teilweise kompensiert werden.

Wie oben ausgeführt, sind die sich mindestens über den Verstellbereich der Schmalseiten erstreckenden Kühlkanäle ganz oder teilweise absperrbar. Berechnungen haben ergeben, dass darüber hinaus auch die Kühlkanäle, die sich bis zu 100 mm je Seite im schmalseitennahen Bereich in das Gießformat erstrecken, absperrbar sein sollen, um die Temperaturverläufe der Breitseiten zu vergleichmäßigen.

Eine gleichmäßige Temperaturverteilung auf der Arbeitsseite der Breitseiten wird dann erreicht, wenn das Maß der Absperrung des Kühlmittelflüsses zur Kokillenmitte hin abnimmt bzw. die Absperrung der Kühlkanäle zur Kokillenmitte hin geringer wird. Dies kann dadurch erreicht werden, dass entsprechende Absperrelemente im schmalseitennahen Bereich und/oder im Gießformat sich zur Kokillenmitte hin verjüngen.

Vorzugsweise handelt es sich bei dem Kühlmittel um Wasser. Die gleichmäßigste Temperaturverteilung wird dann erreicht, wenn die Wassergeschwindigkeit im Bereich der teilweise absperrbaren Kühlkanäle maximal 25m/s und mindestens 0,5m/s beträgt.

Zudem empfiehlt es sich, dass die Wassergeschwindigkeit der Kühlkanäle im Kühlbereich mit nicht abgesperrten Kühlkanälen eine Mindestgeschwindigkeit von 0,5m/s beträgt. Dies wird durch entsprechend ausgelegte Absperrelemente erreicht.

Bei einer bevorzugten Ausführungsform wird die Absperrung der einzelnen Kühlkanäle durch an dem Schmalseitenträger angeordnete Absperrelemente erreicht. Diese sind vorzugsweise als Bolzen ausgebildet, die den Zulauf oder den Ablauf der einzelnen Kühlkanäle steuern. Die Absperrelemente sind mit der jeweiligen Schmalseite bzw. dem Schmalseitenträger verfahrbar. Über die Schmalseiten wird das gewünschte Gießformat bzw. die Gießbreite eingestellt. In dieser Position werden die Kühlkanäle der Breitseiten in der Nähe der Schmalseiten zumindest teilweise abgesperrt. Auf diese Weise kommt es nicht zu einer unerwünschten Überkühlung dieser Bereiche der Breitseiten, was sich vorteilhaft auf das Aufschmelzverhalten des Gießpulvers und damit die Oberflächenqualität des Strangproduktes auswirkt.

Weitere Einzelheiten und Vorteile der Erfindung ergeben sich aus den Unteransprüchen und aus der nachfolgenden Beschreibung, in der die in den Fig. dargestellte Ausführungsform der Erfindung näher erläutert wird.
Hierbei zeigen:
- Fig. 1: eine Draufsicht auf eine Kokille mit Breit- und Schmalseiten und einer Kühlwasserbreitenanpassung;
- Fig. 2: eine Seitenansicht einer Kokille sowie die Darstellung des mittleren Arbeitsseitentemperaturverlaufs unterhalb des Badspiegels bei einer Kokille mit und ohne Kühlwasserbreitenanpassung.

Die Fig. 1 zeigt eine Draufsicht auf eine Stranggießkokille 1, die sich aus zwei gegenüberliegenden Breitseiten 2, 3 und Schmalseiten 4, 5 zusammensetzt, die zwischen sich das Gießformat für die jeweilige Bramme ausbilden. Die Schmalseiten 4, 5 sind zwischen den Breitseiten 2, 3 verstellbar, um ein vorgegebenes bzw. gewünschtes Gießformat GF_{geg} bzw. eine Gießbreite einzustellen. Um auch Gießformate mit maximaler Gießbreite sicher gießen zu können, ist der Kühlbereich 6 der Breitseiten 2, 3 entsprechend der maximalen Gießbreite ausgelegt. Die Breitseiten 2, 3 weisen vertikale Kühlkanäle 7 in Form von Bohrungen auf, die jeweils mittels eines Zulaufes 8 und eines Ablaufes mit einem Kühlwasserkreislauf verbunden sind.

Wenn nun ein Gießformat GFₘₐₓ mit maximaler Gießbreite gegossen wird, werden alle Kühlkanäle 7 von Kühlwasser durchflossen und die Breitseiten 2, 3 über den gesamten Kühlbereich 6 gekühlt.

Wird ein Gießformat GF_{geg} mit kleinerer Gießbreite eingestellt, werden die Kühlkanäle 7 bzw. die Zuläufe 8 im Bereich 9 zumindest teilweise abgesperrt.

Es ist auch gezeigt, den Bereich 9 über den eigentlichen Verstellbereich der Schmalseiten in das Gießformat zu vergrößern. Dann werden auch Kühlkanäle, die sich in das Gießformat über die eigentliche Schmalseitenplatte erstrecken, noch abgesperrt. Es ist festgestellt worden, dass die teilweise Absperrung der Kühlkanäle sich bis 100 mm je Seite in das Gießformat erstrecken kann.

Die zumindest teilweise Absperrung der Kühlkanäle 7 wird nach einer bevorzugten Ausführungsform mittels Absperrelementen 10 realisiert, die in'Form von Bolzen an dem Träger 11 der Schmalseiten 4, 5 befestigt sind und mit der Schmalseite verfahren werden. Sie sind in Richtung Kokillenmitte verjüngend geformt und üben aufgrund dieses sich verjüngenden Endes 12 einen zur Kokillenmitte hin abnehmenden Sperreinfluss auf die Zuflüsse der Kanäle aus.

Fig. 2 zeigt eine Seitenansicht einer Kokille mit den beiden Schmalseiten 4, 5 sowie die Darstellung des mittleren Arbeitsseitentemperaturverlaufs unterhalb des Badspiegels bei einer Kokille mit (13a) und ohne (13b) Kühlwasserbreitenanpassung nach der Erfindung. Der Badspiegel ist mit 14 bezeichnet. Der Kühlbereich 6 erstreckt sich über die gesamte Kokillenbreitseite, wobei die Kokillenkühlung in Anpassung an die verschobenen Schmalseiten reduziert oder vollständig abgesperrt sein kann. Wenn die Kokillenkühlung in dem Bereich zwischen dem maximalen Gießformat und den verschobenen Schmalseiten 4, 5 reduziert bzw. abgesperrt ist, wirkt sich dies positiv auf die Vergleichmäßigung der Arbeitsseitentemperatur unterhalb des Badspiegels aus, wobei die Arbeitsseitentemperatur bis zu den Schmalseiten konstant ist, während sie ohne die erfindungsgemäße Einflussnahme auf die Kühlung zu den Schmalseiten hin stark abnimmt.

### Bezugszeichenliste:

- 1: Stranggießkokille
- 2: Breitseite
- 3: Breitseite
- 4: Schmalseite
- 5: Schmalseite
- 6: Kühlbereich
- 7: vertikale Kühlkanäle
- 8: Kühlmittelzulauf
- 9: Bereich mit zumindest teilweise abgesperrten Kühlkanälen
- 10: Absperrelement
- 11: Schmalseitenträger
- 12: sich verjüngendes Ende des Absperrelementes
- 13a: mittlerer Arbeitsseitentemperaturverlauf unterhalb des Badspiegels bei einer Kokille mit Kühlwasserbreitenanpassung
- 13b: mittlerer Arbeitsseitentemperaturverlauf unterhalb des Badspiegels bei einer Kokille ohne Kühlwasserbreitenanpassung
- 14: Badspiegel

## Patentansprüche

1. Gekühlte Stranggießkokille (1) zum Gießen von Metall, mit einem aus jeweils zwei sich gegenüberliegenden Breitseiten (2,3) und Schmalseiten (4,5) gebildeten Gießformat (GF), wobei die Breitseiten (2,3) einen für die maximale Gießbreite ausgelegten Kühlbereich mit mehreren sich in Gießrichtung erstreckenden an einen Kühlmittelkreislauf angeschlossenen Kühlkanälen (7) mit Zu- und Ablaufkanälen (8) aufweisen und wobei die Kühlkanäle (7) im Bereich der Schmalseiten (2,3) mit Hilfe von Absperrelementen (10) zumindest teilweise absperrbar sind; und
dass die Schmalseiten (4,5) zur Einstellung eines vorgegebenen Gießformates mit entsprechender Gießbreite in einem Bereich (9) verstellbar sind; **dadurch gekennzeichnet,**
**dass** die Absperrelemente (10) weiterhin ausgebildet sind, alternativ oder zusätzlich zu den Kühlkanälen (7) auch die Zu- und Ablaufkanäle (8) in dem Verstellbereich zumindest teilweise abzusperren und die Absperrung der Kühlkanäle (7) und/oder der Zu- und Ablaufkanäle (8) so vorzunehmen, dass die Wirkung der Absperrung von der Schmalseite (4, 5) in das Gießformat hin abnimmt.

2. Stranggießkokille nach Anspruch 1,
**dadurch gekennzeichnet,**
**dass** die Absperrung ausgehend von der max. Kühlbreite sich bis max. 100 mm über die Schmalseiten (4, 5) hinaus ins Gießformat erstreckt.

3. Stranggießkokille nach Anspruch 1,
**dadurch gekennzeichnet,**
**dass** die zumindest teilweise Absperrung in der Kokillenplatte, der Stahlzwischenplatte bei einer Kassettenkokille und/oder im Wasserkasten erfolgt.

4. Stranggießkokille nach einem der Ansprüche 1 bis 3,
**dadurch gekennzeichnet,**
**dass** sich die Absperrelemente (10) zur Realisierung der abnehmenden Absperrwirkung eine sich in Richtung Kokillenmitte verjüngende Form (12) aufweisen.

5. Stranggießkokille nach Anspruch 4,
**dadurch gekennzeichnet,**
**dass** die Absperrelemente (10) mit der jeweiligen Schmalseite (4, 5) verfahrbar sind.

6. Stranggießkokille nach einem der Ansprüche 1 bis 5,
**dadurch gekennzeichnet,**
**dass** die Absperrelemente (10) in Form von Bolzen an einem Schmalseitenträger (11) befestigt sind.

7. Verfahren zur Verwendung einer Stranggießkokille nach einem der Ansprüche 1 bis 6,
**dadurch gekennzeichnet,**
**dass** die Kühlmittelgeschwindigkeit im Bereich (9) der zumindest teilweise absperrbaren Kühlkanäle (7) und/oder Zulauf- und/oder Ablaufkanäle (8) maximal 25 m/s und mindestens 0,5 m/s beträgt.

8. Verfahren zur Verwendung einer Stranggießkokille nach einem der Ansprüche 1 bis 6,
**dadurch gekennzeichnet,**
**dass** die Kühlmittelgeschwindigkeit der Kühlkanäle (7) im Kühlbereich mit nicht abgesperrten Kühlkanälen (7) eine Mindestgeschwindigkeit von 0,5 m/s beträgt.

## Claims

1. Cooled continuous casting mould (1) for the casting of metal, with a casting format (GF) formed by two mutually opposite wide sides (2, 3) and two mutually opposite narrow sides (4, 5), wherein the wide sides (2, 3) have a cooling region, which is designed for the maximum casting width, with several cooling channels (7), which extend in casting direction and are connected with a coolant circuit, with inflow and outflow channels (8) and wherein the cooling channels (7) can be at least partly blocked in the region of the narrow sides (2, 3) with the help of blocking elements (10); and that the narrow sides (4, 5) are adjustable for the setting of a predetermined casting format with corresponding casting width within a range (9); **characterised in that** the blocking elements (10) are further constructed to also at least partly block the inflow and outflow channels (8) in the adjusting range alternatively or additionally to the cooling channels (7) and to so undertake blocking of the cooling channels (7) and/or the inflow and outflow channels (8) that the effect of the blocking decreases from the narrow side (4, 5) towards the casting format.

2. Continuous casting mould according to claim 1, **characterised in that** the blocking starting from the maximum cooling width extends to a maximum of 100 millimetres beyond the narrow sides (4, 5) into the casting format.

3. Continuous casting mould according to claim 1, **characterised in that** the at least partial blocking takes place in the mould plate, the steel intermediate plate in the case of a cassette mould and/or in the water tank.

4. Continuous casting mould according to any one of claims 1 to 3, **characterised in that** the blocking elements (10) have for realisation of the decreasing blocking effect a form (12) narrowing in the direction of the mould centre.

5. Continuous casting mould according to claim 4, **characterised in that** the blocking elements (10) are movable together with the respective narrow side (4, 5).

6. Continuous casting mould according to any one of claims 1 to 5, **characterised in that** the blocking elements (10) in the form of pins are fastened to a narrow-side support (11).

7. Method of using a continuous casting mould according to any one of claims 1 to 6, **characterised in that** the coolant speed in the region (9) of the at least partly blockable cooling channels (7) and/or inflow and/or outflow channels (8) is at most 25 m/s and at least 0.5 m/s.

8. Method of using a continuous casting mould according to any one of claims 1 to 6, **characterised in that** the coolant speed of the cooling channels (7) in the cooling region with non-blocked cooling channels (7) is a minimum speed of 0.5 m/s.

## Revendications

1. Lingotière de coulée continue (1), refroidie, pour la coulée de métal, constituée par un format de coulée (GF) formé par deux côtés larges (2, 3) et deux côtés étroits (4, 5) à chaque fois opposés l'un à l'autre, les côtés larges (2, 3) présentant une zone de refroidissement dimensionnée pour la largeur de coulée maximale avec plusieurs canaux de refroidissement (7) s'étendant dans le sens de coulée et raccordés à un circuit d'agent de refroidissement, avec des canaux d'alimentation et d'évacuation (8) et où les canaux de refroidissement (7) peuvent être fermés, au moins partiellement, dans la zone des côtés étroits (2, 3) à l'aide d'éléments de blocage (10) ; et
les côtés étroits (4,5) sont réglables dans une zone (9) en vue du réglage d'un format de coulée prédéfini présentant une largeur de coulée correspondante ; **caractérisée**
**en ce que** les éléments de fermeture (10) sont en outre réalisés, comme alternative aux canaux de refroidissement (7) ou en plus de ceux-ci, pour fermer au moins partiellement également les canaux d'alimentation et d'évacuation (8) dans la zone de réglage et pour réaliser la fermeture des canaux de refroidissement (7) et/ou des canaux d'alimentation et d'évacuation (8) de manière telle que l'effet de la fermeture diminue du côté étroit (4, 5) vers le format de coulée.

2. Lingotière de coulée continue selon la revendication 1, **caractérisée en ce que** la fermeture s'étend, partant de la largeur de refroidissement maximale, jusqu'au maximum 100 mm au-delà des côtés étroits (4, 5) dans le format de coulée.

3. Lingotière de coulée continue selon la revendication 1, **caractérisée en ce que** la fermeture au moins partielle est réalisée dans la plaque de la lingotière, la plaque intermédiaire en acier dans le cas d'une lingotière à cassette et/ou dans le réservoir d'eau.

4. Lingotière de coulée continue selon l'une quelconque des revendications 1 à 3, **caractérisée**
**en ce que** les éléments de fermeture (10) pour la réalisation de la diminution de l'effet de fermeture présentent une forme (12) qui se rétrécit dans le sens vers le centre de la lingotière.

5. Lingotière de coulée continue selon la revendication 4, **caractérisée en ce que** les éléments de fermeture (10) peuvent être déplacés à chaque fois avec le côté étroit (4, 5).

6. Lingotière de coulée continue selon l'une quelconque des revendications 1 à 5, **caractérisée**
**en ce que** les éléments de fermeture (10) sont fixés sous forme de boulons sur un support (11) de côté étroit.

7. Procédé pour l'utilisation d'une lingotière à coulée continue selon l'une quelconque des revendications 1 à 6, **caractérisé**
**en ce que** la vitesse de l'agent de refroidissement dans la zone (9) des canaux de refroidissement (7) et/ou des canaux d'alimentation et/ou d'évacuation (8) qui peuvent être au moins partiellement fermés est d'au maximum 25 mis et d'au moins 0,5 m/s.

8. Procédé pour l'utilisation d'une lingotière à coulée continue selon l'une quelconque des revendications 1 à 6, **caractérisé**
**en ce que** la vitesse de l'agent de refroidissement des canaux de refroidissement (7), dans la zone de refroidissement avec des canaux de refroidissement non fermés (7) présente une vitesse minimale de 0,5 m/s.
